# EUROPÄISCHE PATENTSCHRIFT

(11) **EP 3 571 366 B1**
(45) Veröffentlichungstag und Bekanntmachung des Hinweises auf die Patenterteilung: **04.11.2020**
(21) Anmeldenummer: 18700570.7
(22) Anmeldetag: 15.01.2018
(51) Int. Cl.: E05B 85/10, E05B 81/06, E05B 63/04

(54) **KRAFTFAHRZEUG-TÜRGRIFF-SYSTEM**
VEHICLE DOOR HANDLE SYSTEM
SYSTÈME DE POIGNÉES POUR VEHICULE

(30) Priorität: 04.04.2017 DE 102017107229
(43) Veröffentlichungstag der Anmeldung: 27.11.2019
(73) Patentinhaber: Huf Hülsbeck & Fürst GmbH & Co. KG, 42551 Velbert (DE)
(72) Erfinder: KOCH, Andreas, 42579 Heiligenhaus (DE); WIETKAMP, Stephan, 48161 Münster (DE); TORKOWSKI, Thorsten, 45239 Essen (DE)
(74) Vertreter: Zenz Patentanwälte Partnerschaft mbB
(86) Internationale Anmeldenummer: PCT/EP2018/050852
(87) Internationale Veröffentlichungsnummer: WO 2018/184743

(56) Entgegenhaltungen:
- DE-A1- 19 635 097
- DE-A1-102013 212 198
- DE-A1-102015 119 170
- DE-U1-202004 015 576
- GB-A- 1 398 981

## Beschreibung

Die Erfindung richtet sich auf ein Kraftfahrzeug-Türgriff-System, aufweisend eine erste Türgriffanordnung und eine zweite Türgriffanordnung, die in einem Montagezustand in Bezug auf die erste Türgriffanordnung gegenüberliegend angeordnet ist, wobei die erste Türgriffanordnung ein erstes Trägergehäuse, das an einer ersten Fahrzeugtür angebracht werden kann, ein erstes Griffelement, das an dem ersten Trägergehäuse um eine erste Drehachse drehbar gelagert ist und zwischen einer Ruhestellung und einer Betriebsstellung bewegbar ist, und eine an dem ersten Trägergehäuse angeordnete erste Antriebsvorrichtung zur Bewegung des ersten Griffelements, wobei die zweite Türgriffanordnung ein zweites Trägergehäuse, das an einer zweiten, der ersten Fahrzeugtür gegenüberliegenden Fahrzeugtür angebracht werden kann, ein zweites Griffelement, das an dem zweiten Trägergehäuse um eine zweite Drehachse drehbar gelagert ist und zwischen einer Ruhestellung und einer Betriebsstellung bewegbar ist, und eine an dem zweiten Trägergehäuse angeordnete zweite Antriebsvorrichtung zur Bewegung des zweiten Griffelements, und wobei das erste Trägergehäuse spiegelsymmetrisch zu dem zweiten Trägergehäuse ausgebildet ist. Kraftfahrzeug-Türgriff-Systeme der vorstehend genannten Art sind zum Beispiel aus der DE 10 2015 119170 A1 und GB 1 398 981 A bekannt. Es ist ferner aus dem Stand der Technik bekannt, dass für die Tür der Fahrerseite und für die Tür der Beifahrerseite unterschiedlich ausgebildete Türgriffanordnungen verwendet werden, die zu einem großen Teil ein spiegelsymmetrisches Erscheinungsbild und einen spiegelsymmetrischen Aufbau aufweisen. So setzt sich ein bekanntes Kraftfahrzeug-Türgriff-System aus einer ersten Türgriffanordnung, die zum Beispiel in der Tür der Fahrerseite verbaut ist, und aus einer zweiten Türgriffanordnung zusammen, wobei die zweite Türgriffanordnung in der Tür der Beifahrerseite verbaut ist und überwiegend spiegelsymmetrisch zu der ersten Türgriffanordnung ausgebildet ist. Aufgrund der Spiegelsymmetrie ist es bei solchen bekannten Kraftfahrzeug-Türgriff-Systemen notwendig, zwei verschiedene Antriebsvorrichtungen vorzusehen, um flächenbündige Griffelemente, die in ihrer Ruhestellung bündig mit der Außenkontur der Fahrzeugtür abschließen und versenkt angeordnet sind, aus ihrer Ruhestellung in eine aus der Fahrzeugtür hervorstehende Stellung zu bewegen, in welcher das Griffelement dann von einem Bediener betätigt werden kann. Es ist ersichtlich, dass sich die Berücksichtigung von verschiedenen Antriebsvorrichtungen nachteilig auf die Kosten und Variabilität von bekannten Kraftfahrzeug-Türgriff-Systemen auswirkt und unter Umständen ein unterschiedlicher Bauraum für die verschiedenen Antriebsvorrichtungen zu berücksichtigen ist. Ein Kraftfahrzeug-Türgriff-System mit baugleich ausgebildeten Antriebsvorrichtungen zur Verwendung in gegenüberliegenden Türen wird von DE 20 2004 015576 U1 offenbart. Darüber hinaus muss bei spiegelsymmetrischem Aufbau die Drehrichtung von einer der beiden Antriebsvorrichtung umgekehrt werden, was zum Beispiel durch eine andere Bestromung der Antriebsvorrichtung und/oder durch eine andere Pinbelegung sowie durch eine adaptierte Verdrahtung in der Antriebsvorrichtung erreicht werden kann, was aber nachteilig den Aufwand und die Kosten des gesamten Kraftfahrzeug-Türgriff-Systems erhöht.

Der Erfindung liegt daher die Aufgabe zugrunde eine Lösung zu schaffen, die auf konstruktiv einfache Weise ein verbessertes Kraftfahrzeug-Türgriff-System bereitstellt, welches die aus dem Stand der Technik bekannten Nachteile vermeidet.

Bei einem Kraftfahrzeug-Türgriff-System der eingangs bezeichneten Art wird die Aufgabe erfindungsgemäß dadurch gelöst, dass die erste Antriebsvorrichtung im Vergleich zu der zweiten Antriebsvorrichtung spiegelverkehrt an dem ersten Trägergehäuse angebracht ist, so dass die Bewegungsrichtung der beiden Antriebsvorrichtungen gleich bleibt. Der Ausdruck "spiegelverkehrt" bezieht sich im Sinne der vorliegenden Erfindung auf einen Zustand, bei dem die erste Türgriffanordnung auf einer ersten Fahrzeugseite (wie zum Beispiel die Fahrertür) eingebaut ist, wohingegen die zweite Türgriffanordnung auf einer zweiten Fahrzeugseite (wie zum Beispiel die Beifahrertür), die der ersten Fahrzeugseite gegenüberliegt, eingebaut ist.

Vorteilhafte und zweckmäßige Ausgestaltungen und Weiterbildungen der Erfindung ergeben sich aus den Unteransprüchen.

Durch die Erfindung wird ein Kraftfahrzeug-Türgriff-System zur Verfügung gestellt, das sich durch eine funktionsgerechte Konstruktion auszeichnet und einen kompakten und kostengünstigen Aufbau aufweist. Erfindungsgemäß ist die erste Antriebsvorrichtung und die zweite Antriebsvorrichtung baugleich ausgeführt, so dass Antriebsvorrichtungen identischer Bauart sowohl in der Tür der Fahrerseite als auch in der Tür der Beifahrerseite verbaut werden können. Damit ist der Platzbedarf für die Antriebsvorrichtung für beide Fahrzeugtüren (Fahrertür und Beifahrertür) immer identisch und kann entsprechend optimiert werden. Ferner bleibt in Folge des erfindungsgemäßen spiegelverkehrten Einbaus der einen Antriebsvorrichtung zu der anderen Antriebsvorrichtung die Bewegungsrichtung (die Bewegung ist bevorzugt eine Drehung) der beiden Antriebsvorrichtungen gleich, so dass vorteilhaft eine Anpassung der Pinbelegung und der Verdrahtung nicht erforderlich ist.

Die Erfindung sieht in Ausgestaltung vor, dass das erste Griffelement spiegelsymmetrisch zu dem zweiten Griffelement ausgebildet ist, wobei die erste Türgriffanordnung ein erstes Stellelement aufweist, welches mit der ersten Antriebsvorrichtung antriebsverbunden ist und welches im Betrieb der ersten Antriebsvorrichtung das erste Griffelement aus der Ruhestellung in die Betriebsstellung bewegend ausgebildet ist, und wobei die zweite Türgriffanordnung ein zweites Stellelement aufweist, welches mit der zweiten Antriebsvorrichtung antriebsverbunden ist und welches im Betrieb der zweiten Antriebsvorrichtung das zweite Griffelement aus der Ruhestellung in die Betriebsstellung bewegend ausgebildet ist. Das erste und zweite Stellelement sorgen für eine gewisse Flexibilität hinsichtlich der konstruktiven Ausgestaltung beider Türgriffanordnungen, indem die jeweilige Antriebsvorrichtung nicht direkt, sondern über das Stellelement mit dem zugeordneten Griffelement antriebsverbunden ist. Darüber hinaus kann das Stellelement auch für weitere Funktionen ausgestaltet sein und mit einem anderen Element zusammenwirken, um beispielsweise die Position des Griffelements auf einen Tastenschalter zu übertragen, um bei ausreichender Bewegung des Griffelements die Antriebsvorrichtung zu stoppen.

Zur Realisierung einer baugleichen Antriebsvorrichtung für beide Türgriffanordnungen sieht die Erfindung in weiterer Ausgestaltung vor, dass die erste und zweite Antriebsvorrichtung jeweils eine erste Antriebsaufnahme, die auf einer Gehäuseoberseite der ersten und zweiten Antriebsvorrichtung ausgeformt ist, und eine zweite Antriebsaufnahme, die auf einer Gehäuseunterseite der ersten und zweiten Antriebsvorrichtung ausgebildet ist, aufweisen, wobei das erste Stellelement eine erste Antriebswelle aufweist, die mit der zweiten Antriebsaufnahme antriebsverbunden ist, und wobei das zweite Stellelement eine zweite Antriebswelle aufweist, die mit der ersten Antriebsaufnahme antriebsverbunden ist. Das jeweilige Stellelement ist an einer Stellelement-Aufnahme an dem jeweiligen Trägergehäuse drehbar gelagert, wobei das erste Trägergehäuse mit Bezug auf das zweite Trägergehäuse spiegelsymmetrisch ausgebildet ist. Damit die spiegelverkehrt zueinander an dem jeweiligen Trägergehäuse befestigten Antriebsvorrichtungen mit dem spiegelsymmetrisch angeordneten Stellelement zusammenwirken können, sind die Antriebsaufnahmen auf der Gehäuseoberseite und der Gehäuseunterseite ausgebildet. Die beiden Stellelemente sind wie die Antriebsvorrichtungen baugleich ausgebildet, wobei aber die beiden Stellelemente spiegelsymmetrisch zueinander an den spiegelsymmetrisch zueinander ausgebildeten Trägergehäusen angeordnet und dort drehbar gelagert sind, wenn die beiden Türgriffanordnungen auf sich gegenüberliegenden Fahrzeugseiten eingebaut sind.

Eine konstruktiv einfache Möglichkeit zur Ausbildung der Antriebsverbindung zwischen einem jeweiligen Stellelement und einer zugeordneten Antriebsvorrichtung ist in Ausgestaltung der Erfindung dadurch gegeben, dass die erste und zweite Antriebswelle jeweils als eine Vielzahnwelle ausgebildet sind und dass die erste und zweite Antriebsaufnahme jeweils als eine korrespondierend zu der jeweiligen Vielzahnwelle ausgebildete Vielzahnaufnahme ausgeformt sind. Das Vielzahnprofil sorgt dabei für eine sehr gute Kraftübertragung von den jeweiligen Antriebsvorrichtungen auf die Antriebswellen der Stellelemente.

In einer Weiterbildung der zuletzt beschriebenen Ausgestaltung ist vorgesehen, dass die erste Antriebsaufnahme und die zweite Antriebsaufnahme als eine von der Gehäuseoberseite bis zu der Gehäuseunterseite erstreckende Durchgangsaufnahme ausgebildet sind. Diese Art der Ausbildung als Durchgangsaufnahme weist Vorteile in fertigungstechnischer Hinsicht auf.

Die Erfindung sieht in weiterer Ausgestaltung dann vor, dass das erste und zweite Trägergehäuse jeweils einen Aufnahmeraum zur Anbringung der zugeordneten ersten oder zweiten Antriebsvorrichtung aufweisen. Dieser Aufnahmeraum stellt den für eine jeweilige Antriebsvorrichtung benötigten Platzbedarf dar, der entsprechend optimiert werden kann.

Von Vorteil ist es dabei, wenn der jeweilige Aufnahmeraum eine Aufnahmeausnehmung aufweist, in welche ein Einsteckzapfen, der jeweils an einem Längsende der ersten und zweiten Antriebsvorrichtung ausgebildet ist, eingesteckt ist, wobei sich eine seitlich von dem jeweiligen Einsteckzapfen ausgebildete Auflageschulter randseitig an der zugeordneten Aufnahmeausnehmung abstützt. Auf diese Weise ist die jeweilige Antriebsvorrichtung an dem zugeordneten Trägergehäuse angebracht.

Zur Erhöhung der Stabilität der Anbringung einer jeweiligen Antriebsvorrichtung an dem Trägergehäuse ist es von weiterem Vorteil, wenn der jeweilige Aufnahmeraum mit einer Halteklammer ausgebildet ist, wobei die Halteklammer zwei elastisch ausgebildete Haltearme aufweist, zwischen denen die zugeordnete erste oder zweite Antriebsvorrichtung umklammernd gehalten ist. Die Haltearme der Halteklammer fixieren die zugeordnete Antriebsvorrichtung, so dass diese sicher und stabil am Trägergehäuse gehalten ist.

Zur Erhöhung der Stabilität der Anbringung einer jeweiligen Antriebsvorrichtung an dem zugeordneten Trägergehäuse sieht die Erfindung ferner vor, dass die Haltearme hakenförmig ausgebildet sind, wobei die hakenförmigen Haltearme zugeordnete Gehäuseansätze, die auf der Oberseite und Unterseite der ersten und zweiten Antriebsvorrichtung angeformt sind, hintergreifen.

Schließlich ist in Ausgestaltung der Erfindung vorgesehen, dass die erste Türgriffanordnung ein erstes Schalterpaket mit wenigstens zwei Tastschaltern aufweist und die zweite Türgriffanordnung ein zweites Schalterpaket mit wenigstens zwei Tastschaltern aufweist, wobei das erste Schalterpaket, auf das eine an dem ersten Stellelement ausgebildete Nockenscheibe einwirken kann, an dem ersten Trägergehäuse angebracht ist und das zweite Schalterpaket, auf das eine an dem zweiten Stellelement ausgebildete Nockenscheibe einwirken kann, mit Bezug auf das erste Schalterpaket spiegelverkehrt an dem zweiten Trägergehäuse angebracht ist. Durch die spiegelverkehrte Anbringung der Schalterpakete kann das von einem Tastschalter bewirkte Signal direkt an das Antriebselement übermittelt werden. Eine Signalumformung, die im Falle einer spiegelsymmetrischen Anordnung der Schalterpakete zueinander erforderlich wäre, ist somit erfindungsgemäß nicht notwendig.

Es versteht sich, dass die vorstehend genannten und nachstehenden noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der ein beispielhaftes und bevorzugtes Ausführungsbeispiel der Erfindung dargestellt ist. In der Zeichnung zeigt:
Figur 1 eine Seitenansicht eines Kraftfahrzeugs mit schematisch gezeigten, nebeneinanderliegend angeordneten Türgriffanordnungen,
Figur 2 eine perspektivische Ansicht auf eine Tür des Kraftfahrzeugs mit einer Türgriffanordnung, bei welcher ein Griffelement in einer Betriebsstellung angeordnet ist,
Figur 3 eine Seitenansicht auf ein erfindungsgemäßes Kraftfahrzeug-Türgriff-System,
Figur 4 eine Perspektivansicht auf das Kraftfahrzeug-Türgriff-System,
Figur 5 eine perspektivische Ansicht auf eine Türgriffanordnung des erfindungsgemäßen Kraftfahrzeug-Türgriff-Systems,
Figur 6 eine perspektivische Einzelteildarstellung der Türgriffanordnung aus Figur 5,
Figur 7 eine vergrößerte Ansicht auf ein Stellelement der Türgriffanordnung,
Figur 8 eine geschnittene Seitenansicht auf das Stellelement, welches auf ein Griffelement einwirkt,
Figur 9 eine Vorderansicht auf eine Bauteilanordnung für eine erste Antriebsvorrichtung, eines ersten Stellelements und einer Griffschwinge eines ersten Griffelements von einer ersten Türgriffanordnung des erfindungsgemäßen Kraftfahrzeug-Türgriff-Systems,
Figur 10 eine Vorderansicht auf eine Bauteilanordnung für eine zweite Antriebsvorrichtung, eines zweiten Stellelements und einer Griffschwinge eines zweiten Griffelements von einer zweiten Türgriffanordnung des erfindungsgemäßen Kraftfahrzeug-Türgriff-Systems,
Figur 11 eine vergrößerte Ansicht auf die erste Antriebsvorrichtung und das erste Stellelement,
Figur 12 eine vergrößerte Ansicht auf die zweite Antriebsvorrichtung und das zweite Stellelement,
Figur 13 eine Perspektivansicht auf die Antriebsvorrichtung,
Figur 14 eine weitere perspektivische und zum Teil geschnittene Ansicht der Antriebsvorrichtung,
Figur 15 eine Perspektivansicht auf ein erstes Trägergehäuse der ersten Türgriffanordnung des erfindungsgemäßen Kraftfahrzeug-Türgriff-Systems und
Figur 16 eine vergrößerte Ansicht des ersten Trägergehäuses.

In Figur 1 ist ein Kraftfahrzeug 1 in Form eines PKWs exemplarisch dargestellt, welches in dem Beispiel über vier Türen 2 (zwei davon sind in Figur 1 gezeigt) verfügt. Die Türen 2 sind über jeweilige Kraftfahrzeugschlösser 3 verschließbar und können mit Hilfe einer in Figur 1 lediglich exemplarisch angedeuteten Türgriffanordnung 4 entriegelt werden, indem ein Benutzer ein als eine Handhabe ausgebildetes Griffelement 5 der Türgriffanordnung 4 betätigt. Die Figur 2 zeigt eine perspektivische Ansicht der Tür 2, bei welcher das Griffelement 5 aus der Tür 2 hervorsteht. Bei dem Griffelement 5 handelt es sich um eine im unbetätigten Zustand strakbündig bzw. flächenbündig mit der Tür 2 verlaufende Handhabe, welche folglich bei Nicht-Gebrauch in der Tür 2 versenkt angeordnet ist.

Die Figur 3 zeigt eine Seitenansicht eines erfindungsgemäßen Kraftfahrzeug-Türgriff-Systems 10, wohingegen in Figur 4 eine perspektivische Ansicht des Kraftfahrzeug-Türgriff-Systems 10 gezeigt ist. Das erfindungsgemäße Kraftfahrzeug-Türgriff-System 10 weist eine erste Türgriffanordnung 20 und eine zweite Türgriffanordnung 30. Dabei ist die zweite Türgriffanordnung in einem Montagezustand in Bezug auf die erste Türgriffanordnung 20 gegenüberliegend angeordnet, wie es in den Figuren 3 und 4 angedeutet ist. Der Montagezustand bezieht sich dabei auf eine Einbausituation, bei welcher die erste Türgriffanordnung 20 in einer Fahrertür und die zweite Türgriffanordnung 30 in einer Beifahrertür des Kraftfahrzeugs 1 eingebaut sind. Folglich sind die erste Türgriffanordnung 20 und die zweite Türgriffanordnung des Kraftfahrzeug-Türgriff-Systems 10 für den Einbau auf gegenüberliegenden Fahrzeugseiten bestimmt. Die erste Türgriffanordnung 20 umfasst ein erstes Trägergehäuse 21, das an einer ersten Fahrzeugtür, wie zum Beispiel der Fahrertür, angebracht werden kann, ein erstes Griffelement 22, das an dem ersten Trägergehäuse 21 um eine erste Drehachse 23 drehbar gelagert ist und zwischen einer Ruhestellung und einer Betriebsstellung bewegbar ist, und eine an dem ersten Trägergehäuse 21 angeordnete und angebrachte erste Antriebsvorrichtung 24 zur Bewegung des ersten Griffelements 22. Ferner weist die zweite Türgriffanordnung 30 ein zweites Trägergehäuse 31, das an einer zweiten Fahrzeugtür, wie zum Beispiel der Beifahrertür, angebracht werden kann, ein zweites Griffelement 32, das an dem zweiten Trägergehäuse 31 um eine zweite Drehachse 33 drehbar gelagert ist und zwischen einer Ruhestellung und einer Betriebsstellung bewegbar ist, und eine an dem zweiten Trägergehäuse 31 angeordnete zweite Antriebsvorrichtung 34 zur Bewegung des zweiten Griffelements 32 auf. Die Figuren 5 und 6 zeigen die erste Türgriffanordnung 20, wobei die zweite Türgriffanordnung 30 identische Bauteile wie die erste Türgriffanordnung 20 aufweist, so dass auf eine Darstellung der zweiten Türgriffanordnung 30 in den Figuren 5 und 6 verzichtet wurde. Die Figur 5 zeigt eine Perspektivansicht auf die erste Türgriffanordnung 20, wohingegen in Figur 6 die erste Türgriffanordnung 20 in einer Einzelteildarstellung gezeigt ist. Die erste Türgriffanordnung 20 weist ein erstes Stellelement 25 auf, welches mit der ersten Antriebsvorrichtung 24 antriebsverbunden ist. Im Betrieb wird das erste Stellelement 25 von der ersten Antriebsvorrichtung 24 angetrieben und bewegt das erste Griffelement 22 aus der Ruhestellung in die Betriebsstellung. Zu diesem Zweck weist das erste Stellelement 25 eine erste Antriebswelle 26 auf, die als eine Vielzahnwelle ausgebildet ist (siehe zum Beispiel Figur 11). Ferner weist die zweite Türgriffanordnung 30 ein zweites Stellelement 35 auf (sieh zum Beispiel Figur 10), welches mit der zweiten Antriebsvorrichtung 34 antriebsverbunden ist und welches im Betrieb der zweiten Antriebsvorrichtung 34 das zweite Griffelement 32 aus der Ruhestellung in die Betriebsstellung bewegend ausgebildet ist. Das zweite Stellelement 35 ist mit einer zweiten Antriebswelle 36 ausgebildet, die ebenfalls als Vielzahnwelle ausgebildet ist (siehe zum Beispiel Figur 12). Das erste und zweite Stellelement 25, 35 sind an den zugeordneten Trägergehäusen 21 bzw. 31 drehbar gelagert. Ferner weisen die erste und zweite Antriebsvorrichtung 24, 34 jeweils eine erste Antriebsaufnahme 11, die auf einer Gehäuseoberseite 12 der ersten und zweiten Antriebsvorrichtung 24, 34 ausgeformt ist, und eine zweite Antriebsaufnahme 14, die auf einer Gehäuseunterseite 16 der ersten und zweiten Antriebsvorrichtung 24, 34 ausgebildet ist, auf. Die erste Antriebswelle 26 des ersten Stellelements 25 ist mit der zweiten Antriebsaufnahme 14 antriebsverbunden, wohingegen die zweite Antriebswelle 36 des zweiten Stellelements 35 mit der ersten Antriebsaufnahme 11 antriebsverbunden ist (siehe zum Beispiel Figuren 11 und 12), was daran liegt, dass die erste Antriebsvorrichtung 24 spiegelverkehrt zu der zweiten Antriebsvorrichtung 34 angeordnet ist, wenn die Türgriffanordnungen 20, 30 in gegenüberliegenden Seitentüren des Kraftfahrzeugs 1 eingebaut sind. Das erste und zweite Stellelement 25, 35 werden in die zugeordnete Antriebsaufnahme 11 bzw. 14 eingesteckt, so dass ihr jeweiliges Vielzahnprofil mit der entsprechenden Antriebsaufnahme 11 bzw. 14 in Eingriff gelangt, denn die jeweilige Antriebsaufnahme 11, 14 weist eine korrespondierend zu der jeweiligen Vielzahnwelle ausgebildete Vielzahnaufnahme 11a, 14a auf. Die beiden Antriebsaufnahmen 11, 14 sind in einem von der jeweiligen Antriebsvorrichtung 24, 34 drehend angetriebenen Zahnrad ausgeformt und können als zwei separate Aufnahmen ausgebildet sein. In dem gezeigten Ausführungsbeispiel sind jedoch die erste Antriebsaufnahme 11 und die zweite Antriebsaufnahme 14 als eine von der Gehäuseoberseite 12 bis zu der Gehäuseunterseite 15 erstreckende Durchgangsaufnahme 16 ausgebildet, wie aus der teilweisen Schnittansicht der Figur 14 hervorgeht. Das jeweilige Stellelement 25, 35 wird folglich von der zugeordneten Antriebsvorrichtung 24, 34 drehend angetrieben, wobei an dem ersten Stellelement 25 eine Nockenscheibe 25a ausgebildet ist und das zweite Stellelement 35 ebenfalls eine Nockenscheibe 35a aufweist. Die beiden Nockenscheiben 25a und 35a dienen dazu, das jeweilige Griffelement 22, 32 aus einer Ruhestellung in eine Betriebsstellung zu bewegen, wie es in der Figur 8 schematisch angedeutet ist. Dabei drängt ein radialer Ansatz der entsprechenden Nockenscheibe 25a bzw. 35a gegen einen Betätigungsansatz 17, der an dem Griffelement 22, 32 ausgebildet ist. Wie in der Figur 9 ferner gezeigt ist, weist die erste Türgriffanordnung 20 ein erstes Schalterpaket 27 mit zwei Tastschaltern 27a und 27b auf. Auch die zweite Türgriffanordnung 30 umfasst ein zweites Schalterpaket 37 mit zwei Tastschaltern 37a und 37b (siehe zum Beispiel Figur 10), wobei das erste Schalterpaket 27 an dem ersten Trägergehäuse 21 angebracht ist und das zweite Schalterpaket 37 an dem zweiten Trägergehäuse 31 befestigt ist. Auf das jeweilige Schalterpaket 27, 37 wirkt ein Funktionsrand der zugeordneten Nockenscheibe 25a, 35a ein, um beispielsweise die Antriebsvorrichtung 24, 34 zu stoppen, wenn das Griffelement 22, 32 in seiner Betätigungsstellung angelangt ist. Folglich wirken die Nockenscheiben 25a, 35a auf die beiden Schalterpakete 27, 37 ein, wie es schematisch in Figur 7 angedeutet ist, und bewirken ferner eine Bewegung des Griffelements 22, 32 aus der Ruhestellung in die Betätigungsstellung, wie es durch Figur 8 veranschaulicht ist.

Zur Anbringung der ersten und zweiten Antriebsvorrichtung 24, 34 sind an dem ersten und zweiten Trägergehäuse 21, 31 jeweilige Aufnahmeräume 28 und 38 ausgebildet, wie es in den Figuren 15 und 16 anhand des ersten Trägergehäuses 21 gezeigt ist, wobei der Aufnahmeraum 38 des zweiten Trägergehäuses 31 identisch ausgebildet ist, so dass die auf den Aufnahmeraum 28 des ersten Trägergehäuses 21 bezogene Beschreibung auch für den Aufnahmeraum 38 des zweiten Trägergehäuses 31 gilt. Am Fuße eines jeweiligen Aufnahmeraumes 28, 38 ist eine Aufnahmeausnehmung 28a, 38a ausgeformt. In eine entsprechende Aufnahmeausnehmung 28a, 38a ist ein Einsteckzapfen 24a bzw. 34a, der jeweils an einem Längsende der ersten und zweiten Antriebsvorrichtung 24, 34 ausgebildet ist, eingesteckt, wenn die beiden Antriebsvorrichtungen 24, 34 an dem zugeordneten Trägergehäuse 21, 31 angebracht sind. Eine sich seitlich von dem jeweiligen Einsteckzapfen 24a, 34a ausgebildete Auflageschulter 24b und 34b stützt sich dabei randseitig an der zugeordneten Aufnahmeausnehmung 28a, 38a ab. Ferner ist der jeweilige Aufnahmeraum 28, 38 mit einer Halteklammer 28b bzw. 38b ausgebildet. Wie insbesondere der Figur 16 zu entnehmen ist, weist die Halteklammer 28a bzw. 38a zwei elastisch ausgebildete Haltearme 28b und 28c bzw. 38b und 38c auf, zwischen denen die zugeordnete erste oder zweite Antriebsvorrichtung 24, 34 umklammernd gehalten ist. In Figur 16 sind die Aufnahmeausnehmung 28a und die Halteklammer 28b lediglich für das erste Trägergehäuse 21 gezeigt, wobei die Aufnahmeausnehmung 38a und die Halteklammer 38b für das zweite Trägergehäuse 31 identisch ausgebildet sind, so dass auf eine Darstellung verzichtet wurde. Damit die Haltearme 28b, 28c bzw. 38b, 38c die zugeordnete Antriebsvorrichtung 24, 34 sicher fixieren, sind die Haltearme 28b, 28c bzw. 38b, 38c hakenförmig ausgebildet, wobei die hakenförmigen Haltearme 28b, 28c bzw. 38b, 38c Gehäuseansätze 24b und 24c bzw. 34b und 34c, die auf der Oberseite 12 und Unterseite 15 der ersten und zweiten Antriebsvorrichtung 24, 34 angeformt sind (siehe zum Beispiel Figuren 13 und 14), hintergreifen.

Erfindungsgemäß sind die erste Antriebsvorrichtung 24 und die zweite Antriebsvorrichtung 34 baugleich ausgebildet. Im Vergleich zu der zweiten Antriebsvorrichtung 34 ist die erste Antriebsvorrichtung 24 aber spiegelverkehrt an dem ersten Trägergehäuse 21 angebracht, obwohl das erste Trägergehäuse 21 spiegelsymmetrisch zu dem zweiten Trägergehäuse 31 ausgebildet ist. Die Spiegelsymmetrie bezieht sich dabei auf eine in Figur 3 gestrichelt angedeutete Spiegelachse 50, die zwischen den beiden Trägergehäusen 21, 31 verläuft. Auch das erste Griffelement 22 ist spiegelsymmetrisch zu dem zweiten Griffelement 32 ausgebildet, wohingegen das zweite Schalterpaket 37 mit Bezug auf das erste Schalterpaket 27 spiegelverkehrt an dem zweiten Trägergehäuse 31 angebracht ist. Dementsprechend sind nicht nur die beiden Antriebsvorrichtungen 24, 34, sondern auch die beiden Schalterpakete 27 und 37 baugleich ausgebildet, was sich in geringeren Herstellungskosten niederschlägt, da keine Sonderausführungen im Hinblick auf unterschiedliche Fahrzeugseiten für das Schalterpaket 27, 37 bereitgestellt werden müssen. Ebenso sind auch die beiden Stellelemente 25, 35 baugleich ausgeführt, wobei aber die beiden Stellelemente 25, 35 spiegelsymmetrisch zueinander an ihrem jeweiligen Trägergehäuse 21, 31 gelagert sind, wenn die erste Türgriffanordnung 20 gegenüberliegend zu der zweiten Türgriffanordnung 30 in einem Fahrzeug in der Fahrer- und Beifahrertür eingebaut sind. Dadurch ist es möglich, dass der aus den Figuren 9 und 10 ersichtliche Kabelbaum 51 für die erste Türgriffanordnung 20 der Fahrerseite und für die zweite Türgriffanordnung 30 der Beifahrerseite der gleich ist und die beiden Tastschalter 27a, 27b bzw. 37a, 37b paketiert mit dem Kabelbaum zum Einbau in die Türgriffanordnung 20, 30 geliefert und bereitgestellt werden können. In Figur 10 sind die beiden Türgriffanordnungen 20, 30 ohne ihr jeweiliges Trägergehäuse 21, 31 in einer Vorderansicht gezeigt. Dabei ist sehr gut zu erkennen, dass die Griffschwingen der beiden Griffelemente 22, 32 spiegelsymmetrisch zueinander ausgebildet sind, um an den spiegelsymmetrisch zueinander ausgebildeten Trägergehäusen 21, 31 schwenkbar angebracht werden zu können.

## Patentansprüche

1. Kraftfahrzeug-Türgriff-System (10), aufweisend eine erste Türgriffanordnung (20) und eine zweite Türgriffanordnung (30), die in einem Montagezustand in Bezug auf die erste Türgriffanordnung (20) gegenüberliegend angeordnet ist,
wobei die erste Türgriffanordnung (20) ein erstes Trägergehäuse (21), das an einer ersten Fahrzeugtür angebracht werden kann, ein erstes Griffelement (22), das an dem ersten Trägergehäuse (21) um eine erste Drehachse (23) drehbar gelagert ist und zwischen einer Ruhestellung und einer Betriebsstellung bewegbar ist, und eine an dem ersten Trägergehäuse (21) angebrachte erste Antriebsvorrichtung (24) zur Bewegung des ersten Griffelements (22),
wobei die zweite Türgriffanordnung (30) ein zweites Trägergehäuse (31), das an einer zweiten, der ersten Fahrzeugtür gegenüberliegenden Fahrzeugtür angebracht werden kann, ein zweites Griffelement (32), das an dem zweiten Trägergehäuse (31) um eine zweite Drehachse (33) drehbar gelagert ist und zwischen einer Ruhestellung und einer Betriebsstellung bewegbar ist, und eine an dem zweiten Trägergehäuse (31) angebrachte zweite Antriebsvorrichtung (34) zur Bewegung des zweiten Griffelements (32), und
wobei das erste Trägergehäuse (21) spiegelsymmetrisch zu dem zweiten Trägergehäuse (31) ausgebildet ist, wobei die erste Antriebsvorrichtung (24) und die zweite Antriebsvorrichtung (34) baugleich ausgebildet sind, **dadurch gekennzeichnet, dass** die erste Antriebsvorrichtung (24) im Vergleich zu der zweiten Antriebsvorrichtung (34) spiegelverkehrt an dem ersten Trägergehäuse (21) angebracht ist, so dass die Bewegungsrichtung der beiden Antriebsvorrichtungen gleich bleibt.

2. Kraftfahrzeug-Türgriff-System (10) nach Anspruch 1, **dadurch gekennzeichnet, dass** das erste Griffelement (22) spiegelsymmetrisch zu dem zweiten Griffelement (32) ausgebildet ist, wobei die erste Türgriffanordnung (20) ein erstes Stellelement (25) aufweist, welches mit der ersten Antriebsvorrichtung (24) antriebsverbunden ist und welches im Betrieb der ersten Antriebsvorrichtung (24) das erste Griffelement (22) aus der Ruhestellung in die Betriebsstellung bewegend ausgebildet ist, und wobei die zweite Türgriffanordnung (30) ein zweites Stellelement (35) aufweist, welches mit der zweiten Antriebsvorrichtung (34) antriebsverbunden ist und welches im Betrieb der zweiten Antriebsvorrichtung (34) das zweite Griffelement (32) aus der Ruhestellung in die Betriebsstellung bewegend ausgebildet ist.

3. Kraftfahrzeug-Türgriff-System (10) nach Anspruch 2, **dadurch gekennzeichnet, dass** die erste und zweite Antriebsvorrichtung (24, 34) jeweils eine erste Antriebsaufnahme (11), die auf einer Gehäuseoberseite (12) der ersten und zweiten Antriebsvorrichtung (24, 34) ausgeformt ist, und eine zweite Antriebsaufnahme (14), die auf einer Gehäuseunterseite (15) der ersten und zweiten Antriebsvorrichtung (24, 34) ausgebildet ist, aufweisen, wobei das erste Stellelement (25) eine erste Antriebswelle (26) aufweist, die mit der zweiten Antriebsaufnahme (14) antriebsverbunden ist, und wobei das zweite Stellelement (35) eine zweite Antriebswelle (36) aufweist, die mit der ersten Antriebsaufnahme (14) antriebsverbunden ist.

4. Kraftfahrzeug-Türgriff-System (10) nach Anspruch 3, **dadurch gekennzeichnet, dass** die erste und zweite Antriebswelle (26, 36) jeweils als eine Vielzahnwelle ausgebildet sind und dass die erste und zweite Antriebsaufnahme (11, 14) jeweils als eine korrespondierend zu der jeweiligen Vielzahnwelle ausgebildete Vielzahnaufnahme (11a, 14a) ausgeformt sind.

5. Kraftfahrzeug-Türgriff-System (10) nach Anspruch 3 oder 4, **dadurch gekennzeichnet, dass** die erste Antriebsaufnahme (11) und die zweite Antriebsaufnahme (14) als eine von der Gehäuseoberseite (12) bis zu der Gehäuseunterseite (15) erstreckende Durchgangsaufnahme (16) ausgebildet sind.

6. Kraftfahrzeug-Türgriff-System (10) nach einem der vorhergehenden Ansprüche, **dadurch gekennzeichnet, dass** das erste und zweite Trägergehäuse (21, 31) jeweils einen Aufnahmeraum (28, 38) zur Anbringung der zugeordneten ersten oder zweiten Antriebsvorrichtung (24, 34) aufweisen.

7. Kraftfahrzeug-Türgriff-System (10) nach Anspruch 6, **dadurch gekennzeichnet, dass** der jeweilige Aufnahmeraum (28, 38) eine Aufnahmeausnehmung (28a, 38a) aufweist, in welche ein Einsteckzapfen (24a, 34a), der jeweils an einem Längsende der ersten und zweiten Antriebsvorrichtung (24, 34) ausgebildet ist, eingesteckt ist, wobei sich eine seitlich von dem jeweiligen Einsteckzapfen (24a, 34a) ausgebildete Auflageschulter (24b, 34b) randseitig an der zugeordneten Aufnahmeausnehmung (28a, 38a) abstützt.

8. Kraftfahrzeug-Türgriff-System (10) nach Anspruch 6 oder 7, **dadurch gekennzeichnet, dass** der jeweilige Aufnahmeraum (28, 38) mit einer Halteklammer (28a, 38a) ausgebildet ist, wobei die Halteklammer (28a, 38a) zwei elastisch ausgebildete Haltearme (28b, 28c, 38b, 38c) aufweist, zwischen denen die zugeordnete erste oder zweite Antriebsvorrichtung (24, 34) umklammernd gehalten ist.

9. Kraftfahrzeug-Türgriff-System (10) nach Anspruch 8, **dadurch gekennzeichnet, dass** die Haltearme (28b, 28c, 38b, 38c) hakenförmig ausgebildet sind, wobei die hakenförmigen Haltearme (28b, 28c, 38b, 38c) Gehäuseansätze (24b, 24c, 34b, 34c), die auf der Oberseite (12) und Unterseite (15) der ersten und zweiten Antriebsvorrichtung (24, 34) angeformt sind, hintergreifen.

10. Kraftfahrzeug-Türgriff-System (10) nach einem der vorhergehenden Ansprüche, **dadurch gekennzeichnet, dass** die erste Türgriffanordnung (20) ein erstes Schalterpaket (27) mit wenigstens zwei Tastschaltern (27a, 27b) aufweist und die zweite Türgriffanordnung (30) ein zweites Schalterpaket (37) mit wenigstens zwei Tastschaltern (37a, 37b) aufweist, wobei das erste Schalterpaket (27), auf das eine an dem ersten Stellelement (25) ausgebildete Nockenscheibe (25a) einwirken kann, an dem ersten Trägergehäuse (21) angebracht ist und das zweite Schalterpaket (37), auf das eine an dem zweiten Stellelement (35) ausgebildete Nockenscheibe (35a) einwirken kann, mit Bezug auf das erste Schalterpaket (27) spiegelverkehrt an dem zweiten Trägergehäuse (31) angebracht ist.

## Claims

1. A motor vehicle door handle system (10), having a first door handle assembly (20) and a second door handle assembly (30), which in an assembled state is arranged lying opposite relative to the first door handle assembly (20),
wherein the first door handle assembly (20) has a first carrier housing (21), which can be fastened to a first vehicle door, a first hand grip element (22), which is mounted on the first carrier housing (21) so that it can rotate around a first rotational axis (23) and can be moved between a resting position and an operating position, and a first driving device (24) fastened to the first carrier housing (21) for moving the first hand grip element (22),
wherein the second door handle assembly (30) has a second carrier housing (31), which can be fastened to a second vehicle door lying opposite the first vehicle door, a second hand grip element (32), which is mounted on the second carrier housing (31) so that it can rotate around a second rotational axis (33) and can be moved between a resting position and an operating position, and a second driving device (34) fastened to the second carrier housing (31) for moving the second hand grip element (32), and
wherein the first carrier housing (21) is symmetrically identical in design to the second carrier housing (31), wherein the first driving device (24) and the second driving device (34) are structurally identical in design,
**characterized in that**
the first driving device (24) is inversely fastened to the first carrier housing (21) by comparison to the second driving device (34), so that the direction of movement of the two driving devices remains identical.

2. The motor vehicle door handle system (10) according to claim 1, **characterized in that** the first hand grip element (22) is symmetrically identical in design to the second hand grip element (32), wherein the first door handle assembly (20) has a first adjusting element (25), which is drive-connected with the first driving device (24), and with the first driving device (24) operational is designed to move the first hand grip element (22) out of the resting position into the operating position, and wherein the second door handle assembly (30) has a second adjusting element (35), which is drive-connected with the second driving device (34), and with the second driving device (34) operational is designed to move the second hand grip element (32) out of the resting position into the operating position.

3. The motor vehicle door handle system (10) according to claim 2, **characterized in that** the first and second driving devices (24, 34) each have a first drive locator (11), which is formed on an upper housing side (12) of the first and second driving devices (24, 34), and a second drive locator (14), which is formed on a lower housing side (15) of the first and second driving devices (24, 34), wherein the first adjusting element (25) has a first drive shaft (26) that is drive-connected with the second drive locator (14), and wherein the second adjusting element (35) has a second drive shaft (36) that is drive-connected with the first drive locator (14).

4. The motor vehicle door handle system (10) according to claim 3, **characterized in that** the first and second drive shafts (26, 36) are each designed as a multitoothed shaft, and that the first and second drive locators (11, 14) each are formed as a multitooth locator (11a, 14a) designed correspondingly to the respective multitoothed shaft.

5. The motor vehicle door handle system (10) according to claim 3 or 4, **characterized in that** the first drive locator (11) and the second drive locator (14) are designed as a passage locator (16) that extends from the upper housing side (12) up to the lower housing side (15).

6. The motor vehicle door handle system (10) according to one of the preceding claims, **characterized in that** the first and second carrier housing (21, 31) each have a receiving chamber (28, 38) for attaching the allocated first or second driving device (24, 34).

7. The motor vehicle door handle system (10) according to claim 6, **characterized in that** the respective receiving chamber (28, 38) has a receiving recess (28a, 38a), into which is inserted an insertion pin (24a, 34a) formed at a respective longitudinal end of the first and second driving devices (24, 34), wherein a support shoulder (24b, 34b) formed to the side of the respective insertion pin (24a, 34a) is supported at the edge on the allocated receiving recess (28a, 38a).

8. The motor vehicle door handle system (10) according to claim 6 or 7, **characterized in that** the respective receiving chamber (28, 38) is designed with a retaining clamp (28a, 38a), wherein the retaining clamp (28a, 38a) has two elastically designed retaining arms (28b, 28c, 38b, 38c), between which the allocated first or second driving device (24, 34) is clamped and held.

9. The motor vehicle door handle system (10) according to claim 8, **characterized in that** the retaining arms (28b, 28c, 38b, 38c) are hook-shaped in design, wherein the hook-shaped retaining arms (28b, 28c, 38b, 38c) engage behind housing attachments (24b, 24c, 34b, 34c), which are molded onto the upper side (12) and lower side (15) of the first and second driving devices (24, 34).

10. The motor vehicle door handle system (10) according to one of the preceding claims, **characterized in that** the first door handle assembly (20) has a first switch packet (27) with at least two key switches (27a, 27b), and the second door handle assembly (30) has a second switch packet (37) with at least two key switches (37a, 37b), wherein the first switch packet (27), on which a cam disc (25a) formed on the first adjusting element (25) can act, is fastened to the first carrier housing (21), and the second switch packet (37), on which a cam disk (35a) formed on the second adjusting element (35) can act, is inversely fastened to the second carrier housing (31) in relation to the first switch packet (27) .

## Revendications

1. Système de poignées pour véhicule (10), comportant un premier système de poignée (20) et un deuxième système de poignée (30), qui est disposé opposé par rapport au premier système de poignée (20),
sachant que le premier système de poignée (20) comporte un premier boîtier de support (21), qui peut être monté sur une première porte de véhicule, un premier boîtier de support (21), un premier élément de poignée (22), qui est logé pouvant tourner autour d'un premier axe de rotation (23) sur le premier boîtier de support (21) et est mobile entre une position de repos et une position de fonctionnement et un premier dispositif d'entraînement (24) monté sur le premier boîtier de support (21) pour le mouvement du premier élément de poignée (22),
sachant que le deuxième système de poignée (30) comporte un deuxième boîtier de support (31), qui peut être monté sur une deuxième porte de véhicule opposée à la première porte de véhicule, un deuxième élément de poignée (32), qui est logé pouvant tourner autour d'un deuxième axe de rotation (33) sur le deuxième boîtier de support (31) et est mobile entre une position de repos et une position de fonctionnement et un deuxième dispositif d'entraînement (34) monté sur le deuxième boîtier de support (31) pour le mouvement du deuxième élément de poignée (32), et
sachant que le premier boîtier de support (21) est constitué en symétrie spéculaire par rapport au deuxième boîtier de support (31),
sachant que le premier dispositif d'entraînement (24) et le deuxième dispositif d'entraînement (34) sont constitués de la même conception,
**caractérisé en ce que**
le premier dispositif d'entraînement (24) est monté de façon spéculaire inversée sur le premier boîtier de support (21) en comparaison du deuxième dispositif d'entraînement (34) de telle manière que la direction de déplacement des deux dispositifs d'entraînement reste identique.

2. Système de poignées pour véhicule (10) selon la revendication 1, **caractérisé en ce que** le premier élément de poignée (22) est constitué en symétrie spéculaire par rapport au deuxième élément de poignée (32), sachant que le premier système de poignée (20) comporte un premier élément de réglage (25), lequel est relié en entraînement au premier dispositif d'entraînement (24) et lequel lors du fonctionnement du premier dispositif d'entraînement (24) est constitué déplaçant le premier élément de poignée (22) de la position de repos à la position de fonctionnement et sachant que le deuxième système de poignée (30) comporte un deuxième élément de réglage (35), lequel est relié en fonctionnement au deuxième dispositif d'entraînement (34) et lequel lors du fonctionnement du deuxième dispositif de fonctionnement (34) est constitué déplaçant le deuxième élément de poignée (32) de la position de repos à la position de fonctionnement.

3. Système de poignées pour véhicule (10) selon la revendication 2, **caractérisé en ce que** le premier et le deuxième dispositif d'entraînement (24, 34) comportent respectivement un premier logement d'entraînement (11), qui est formé sur une face supérieure de boîtier (12) du premier et deuxième dispositif d'entraînement (24, 34) et un deuxième logement d'entraînement (14) qui est constitué sur une face inférieure de boîtier (15) du premier et du deuxième dispositif d'entraînement (24, 34), sachant que le premier élément de réglage (25) comporte un premier arbre d'entraînement (26) qui est relié en entraînement au deuxième logement d'entraînement (14) et sachant que le deuxième élément de réglage (35) comporte un deuxième arbre d'entraînement (36), qui est relié en entraînement au premier logement d'entraînement (14).

4. Système de poignées pour véhicule (10) selon la revendication 3, **caractérisé en ce que** le premier et le deuxième arbre d'entraînement (26, 36) sont respectivement constitués comme un arbre à denture multiple et **en ce que** le premier et le deuxième logement d'entraînement (11, 14) sont formés respectivement comme un logement à denture multiple (11a, 14a) constitué correspondant à l'arbre à denture multiple respectif.

5. Système de poignées pour véhicule (10) selon la revendication 3 ou 4, **caractérisé en ce que** le premier logement d'entraînement (11) et le deuxième logement d'entraînement (14) sont constitués comme un logement de passage (16) s'étendant de la face supérieure de boîtier (12) à la face inférieure de boîtier (15).

6. Système de poignées pour véhicule (10) selon l'une quelconque des revendications précédentes, **caractérisé en ce que** le premier et le deuxième boîtier de support (21, 31) comportent respectivement un espace de logement (28, 38) pour loger le premier ou deuxième dispositif d'entraînement attribué (24, 34).

7. Système de poignées pour véhicule (10) selon la revendication 6, **caractérisé en ce que** l'espace de logement (28, 38) respectif comporte un évidement de logement (28a, 38a) dans lequel est emboîté un tenon d'emboîtement (24a, 34a), qui est constitué respectivement à une extrémité longitudinale du premier et du deuxième dispositif d'entraînement (24, 34), sachant qu'un épaulement d'appui (24b, 34b) constitué latéralement par le tenon d'emboîtement (24a, 34a) respectif s'appuie en bordure sur l'évidement de logement (28a, 38a) attribué.

8. Système de poignées pour véhicule (10) selon la revendication 6 ou 7, **caractérisé en ce que** l'espace de logement (28, 38) respectif est constitué avec un étrier de retenue (28a, 38a), sachant que l'étrier de retenue (28a, 38a) comporte deux bras de retenue (28b, 28c, 38b, 38c) constitués de façon élastique entre lesquels est maintenu enserré autour le premier ou deuxième dispositif d'entraînement attribué (24, 34).

9. Système de poignées pour véhicule (10) selon la revendication 8, **caractérisé en ce que** les bras de retenue (28b, 28c, 38b, 38c) sont constitués en forme de crochet, sachant que les bras de retenue (28b, 28c, 38b, 38c) en forme de crochet saisissent par l'arrière des saillies de boîtier (24b, 24c, 34b, 34c), qui sont conformées sur la face supérieure (12) et la face inférieure (15) du premier et deuxième dispositif d'entraînement (24, 34).

10. Système de poignées pour véhicule (10) selon l'une quelconque des revendications précédentes, **caractérisé en ce que** le premier système de poignée (20) comporte un premier ensemble de boutons (27) avec au moins deux boutons-poussoirs (27a, 27b) et le deuxième système de poignée (30) comporte un deuxième ensemble de boutons (37) avec au moins deux boutons-poussoirs (37a, 37b), sachant que le premier ensemble de boutons (27), sur lequel peut agir un disque à cames (25a) constitué sur le premier élément de réglage (25), est monté sur le premier boîtier de support (21) et le deuxième ensemble de boutons (37), sur lequel peut agir un disque à cames (35a) constitué sur le deuxième élément de réglage (35), est monté sur le deuxième boîtier de support (31) de façon spéculaire inversée par rapport au premier ensemble de boutons (27).
